# FASCICULE DE BREVET EUROPEEN

(11) **EP 0 041 023 B1**
(45) Date de publication et mention de la délivrance du brevet: **06.03.1985**
(21) Numéro de dépôt: 81400823.1
(22) Date de dépôt: 22.05.1981
(51) Int. Cl.: H01R 17/12

(54) **Elément de connecteur coaxial**
Element für Koaxialverbinder
Coaxial connector member

(30) Priorité: 23.05.1980 FR 8011578
(43) Date de publication de la demande: 02.12.1981
(73) Titulaire: RADIALL INDUSTRIE, Société Anonyme dite:, 93116 Rosny-Sous-Bois (FR)
(72) Inventeur: Tronchon, Christian, F-38500 Voiron (FR)
(74) Mandataire: Nony, Michel

## Description

La présente invention est relative à un procédé pour réaliser un élément de connecteur coaxial de type hermétique à scellement direct, c'est-à-dire comportant: un corps tubulaire présentant une cavité interne; une tige immobilisée axialement dans ledit corps par une perle de ma- tiére diélectrique, notamment de verre, ladite tige axiale faisant saillie de l'extrémité dudit corps obturée par ladite perle; un contact central présentant un évidement axial pour son engagement autour de ladite tige à l'intérieur dudit corps; et un isolant entre ledit contact central et la paroi de la cavité dudit corps.

On utilise couramment en micro-électronique dans le domaine des hyperfréquences de tels éléments de connecteur qui sont montés habituellement dans un boîtier, leur tige axiale étant reliée notamment à une plaque de circuit imprimé.

Dans de tels éléments de connecteur, il est nécessaire pour obtenir de bonnes propriétés électriques au niveau du contact central, d'immobiliser celui-ci sur la tige axiale, de façon que la liaison électrique s'effectue à proximité immédiate de l'extrémité du contact central monté autour de la tige axiale, c'est-à-dire en fait au voisinage de la perle de verre ou analogue obturant l'extrémité de l'élément de connecteur et à travers laquelle fait saillie vers l'extérieur ladite tige axiale. Il s'agit d'une zone difficile d'accès en cours de fabrication et les problèmes de liaisons mécanique et électrique du contact central et de la tige axiale n'ont pu encore à ce jour être résolus de façon parfaitement satisfaisante, d'autant plus qu'il est particulèrement important que l'extrémité opposée du contact central soit elle-même parfaitement positionnée par rapport à un plan transversal de référence mécanique pour l'engagement d'un contact complémentaire.

Un premier procédé actuellement connu pour immobiliser le contact central sur la tige axiale consiste à réaliser une soudure au voisinage de l'extrémité du contact central. Du fait de l'emplacement de la zone où doit s'effectuer la soudure, celle-ci est effectuée en fait en aveugle, de telle sorte que, dans la pratique, sa qualité est difficilement contrôlable. De plus, cette soudure n'est pas fiable car elle doit, en cours d'utilisation de l'élément de connecteur résister à des températures supérieures à 250° du fait qu'habituellement l'autre extrémité de la tige axiale lorsque l'élément de connecteur est monté dans un boîtier est soudée en mettant en oeuvre des températures supérieures à 250°.

Un second procédé actuellement connu consiste à utiliser un moyen mécanique, tel qu'une pince, pour tenter d'immobiliser le contact central sur la tige axiale. Ce procédé ne permet pas d'assurer une bonne immobilisation en translation.

Il est par ailleurs connu, dans d'autres types de connecteurs coaxiaux, de solidariser un contact tubulaire sur une tige axiale soit par incrustation (US-A-3 761 870), soit par engagement élastique dans une gorge de la tige (US-A-3416 125). Du fait de la structure de ces connecteurs, cette opération peut s'effectuer alors que les pièces sont facilement accessibles, ce qui n'est pas le cas pour les connecteurs du type de la présente invention où cette opération doit se faire au fond d'une cavité du corps du connecteur nécessitant alors les moyens particuliers faisant l'objet de l'invention.

La présente invention se propose ainsi de fournier un procédé pour réaliser un élément de connecteur par lequel on assure une immobilisation efficace, à la fois en translation et en rotation, du contact central sur la tige axiale, dans la cavité du corps du connecteur par des moyens mécaniques, sans chauffage, le contact central étant en outre parfaitement positionné dans le corps de l'élément de connecteur.

De plus, dans l'élément de connecteur selon l'invention le contact central peut, si nécessaire, être démonté et remplacé s'il est défectueux, les mêmes caractéristiques pouvant être obtenues avec un nouveau contact.

Le procédé selon l'invention se caractérise par le fait que l'on réalise sur ledit contact central au voisinage de son extrémité destinée à être engagée autour de ladite tige axiale, un épaulement annulaire faisant saillie vers l'intérieur dans l'évidement axial dont est muni le contact central, que l'on engage dans ledit corps ledit contact central autour de ladite tige axiale, que l'on incruste ledit épaulement du contact central dans ladite tige en engageant autour du contact central une pièce tubulaire susceptible d'exercer sur lui sous l'action d'un manchon périphérique dans la zone présentant ledit épaulement, des forces périphériques dirigées vers l'intérieur contre la tige, que l'on retire ladite pièce tubulaire, et que l'on met en place un isolant dans ledit corps autour du contact central.

Dans un mode préféré de réalisation, la pièce tubulaire comporte une portée cylindrique interne venant en appui contre le contact central et une portée externe tronconique sur laquelle vient coulisser une portée tronconique correspondante au manchon s'engageant extérieurement autour de ladite pièce. Avantageusement, celle-ci comporte à son extrémité, en avant desdites portées, des surfaces d'appui frontales venant buter contre la paroi de fond interne de la cavité du corps de l'élément de connecteur pour assurer un positionnement exact de l'épaulement du contact central par rapport à la tige axiale.

Il est avantageux de conférer à l'extrémité du contact central une élasticité radiale par la présence de fentes longitudinales au voisinage de son extrémité munie de l'épaulement.

L'épaulement du contact central est de préférence réalisé au fond d'un chanfrein ménagé dans la face d'extrémité de ce contact central. L'épaulement peut être réalisé par tout moyen tel que par usinage ou avantageusement par repoussage à l'aide d'un outil à pointe conique s'engageant dans le chanfrein et repoussant la matière du contact central jusqu'à réaliser l'épaulement annulaire en saillie vers l'intérieur.

D'autres avantages et caractéristiques de l'invention apparaîtront à la lecture de la description de modes de réalisation de l'élément de connecteur selon l'invention en se référant au dessin annexé dans lequel:
La figure 1 est une vue en coupe longitudinale d'un élément de connecteur réalisé par le procédé selon l'invention,
les figures 2 à 4 illustrent un mode particulier de préparation de l'extrémité du contact central pour la réalisation de l'élément de connecteur selon la figure 1,
les figures 5 à 7 illustrent les différentes étapes de mise en oeuvre du procédé selon l'invention,
la figure 8 illustre le démontage du contact central d'un élément de connecteur selon l'invention.

On a représenté sur la figure 1 un élément de connecteur réalisé selon l'invention.

L'élément de connecteur comporte un corps métallique 1 dans lequel est immobilisée axialement une tige métallique 2 grâce à une perle de verre ou matière diélectrique analogue 3, scellée aux parties métalliques. Comme on le voit sur la figure 1, la tige axiale 2 fait saillie de l'extrémité du corps fermée par la perle de verre 3.

Sur la tige axiale 2 est immobilisé, selon l'invention, un contact central 4 qui présente un évidement axial 5, formé de deux tronçons de diamètres différents, séparés par un décrochement tronconique 5a, et au voisinage de son extrémité, un épaulement interne annulaire 6 faisant saillie dans l'évidement 5 et pénétrant selon la présente invention dans 1a tige 2. L'extrémité opposée 7 du conducteur central doit être parfaitement positionnée par rapport à un plan de référence mécanique matérialisé en 8. Ce positionnement doit être respecté avec précision pour une qualité optimale de liaison électrique hyperfréquence avec un contact central complémentaire (non représenté) d'un élément de connecteur destiné à être assemblé avec l'élément de connecteur selon l'invention.

Entre le contact central 4 et la paroi de la cavité centrale du corps 1 est mis en place un isolant 9.

On se réfère maintenant aux figures 2 à 4 pour décrire une préparation particulière de l'extrémité du contact central 4 pour la réalisation de l'élément de connecteur repésenté à la figure 1.

Anprès avoir au préalable usiné l'évidement interne 5 du contact 4, on usine dans la face d'extrémité 10 de celui-ci un chanfrein 11 par exemple à 120°.

On introduit ensuite dans le chanfrein 11, comme représenté à la figure 2, un outil 12 à pointe conique à 120" ou légèrement moins, qui, en tournant, vient repousser la matière du contact central 4 jusqu'à former un épaulement annulaire 6, comme représenté sur la figure 3, cet épaulement faisant saillie vers l'intérieur dans l'évidement 5.

On réalise ensuite une pluralité de fentes longitudinales 12 (figure 4) sur une partie de la longueur du contact central 4 depuis sa face d'extrémité 10 pour conférer une certaine élasticité radiale au contact central 4 dans sa zone d'extrémité.

Pour réaliser l'élément de connecteur, on positionne tout d'abord avec précision le contact central 4 par rapport au corps de connecteur 1 au niveau de l'extrémité 7 du contact central par rapport au plan de référence mécanique 8. On met alors en place autour du contact central 4 une pièce tubulaire 14 qui comporte une portée interne cylindrique 15 et une portée externe tronconique 16, comme on le voit sur la figure 8. Cette pièce tubulaire 14 comporte des fentes longitudinales pour permettre sa déformation dans le sens radial. Cette pièce tubulaire 14 comporte en outre à son extrémité en avant des portées 15 et 16 des surfaces d'appui frontales 17 venant buter contre la paroi de fond interne de la cavité centrale du corps de l'élément de connecteur.

On introduit alors, comme illustré à la figure 9, dans la cavité interne du corps de l'élément de connecteur autour de la pièce 14 un manchon 18 comportant à l'avant une portée tronconique 19 correspondant à la portée tronconique 16 de la pièce 14, la progression du manchon axialement vers le fond de la cavité interne du corps 1 provoquant des forces périphériques dirigées radialement vers l'intérieur dans le contact central 4, ces forces amenant l'épaulement annulaire 6 à venir s'incruster dans la paroi externe de la tige 2, réalisant ainsi un ancrage résistant en translation et en rotation du contact central 4 dans la tige 2.

L'élément de connecteur est ensuite complété, après dégagement du manchon 18 puis de la pièce 14 par l'introduction d'un isolant 9 que l'on voit sur la figure 1.

En se référant à la figure 8, on voit schématisée l'opération visant à extraire un contact central 4. Pour ce faire, on introduit par l'arrière dans l'évidement longitudinal 5 du contact central 4 un outil 20 conformé pour ouvrir radialement vers l'extérieur, comme schématisé par les flèches sur la figure 10, l'extrémité du contact central 4 afin de dégager l'épaulement 6 de son empreinte dans la tige 2 ou de la gorge 13 dont peut être munie cette tige. Il suffit alors de tirer sur l'extrémité arrière du contact central 4 pour extraire celui-ci.

## Revendications

1. Procédé pour réaliser un élement de connecteur coaxial du type comportant un corps tubulaire (1) présentant une cavité interne, une tige (2) immobilisée axialement dans ledit corps par une perle (3) de matière diélectrique, notamment de verre, ladite tige axiale faisant saillie de l'extrémité dudit corps obturée par ladite perle, un contact central (4) présentant un évidement axial (5) pour son engagement autour de ladite tige à l'intérieur dudit corps et un isolant (9) entre ledit contact central et la paroi de la cavité dudit corps, caractérisé par le fait que l'on réalise sur ledit contact central (4) au voisinage de son extrémité (10) destinée à être engagée autour de ladite tige axiale (2) un épaulement annulaire (6) faisant saillie vers l'intérieur dans l'évidement axial (5) dont est muni le contact central, que l'on engage dans ledit corps (1) ledit contact central (4) autour de ladite tige axiale (2), que l'on incruste ledit épaulement (6) du contact central (4) dans ladite tige en engageant autour du contact central une pièce tubulaire (14) susceptible d'exercer sur lui sous l'action d'un manchon périphérique (18) dans la zone présentant ledit épaulement, des forces périphériques dirigées vers l'intérieur contre la tige, que l'on retire ladite pièce tubulaire et que l'on met en place un iso- tant (9) dans ledit corps (1) autour du contact central.

2. Procédé selon la revendication 1, caractérisé par le fait que ladite pièce tubulaire comporte une portée cylindrique interne (15) venant en appui contre le contact central et une portée externe tronconique (16) sur laquelle vient coulisser une portée tronconique correspondante dudit manchon (18) s'engageant extérieurement autour de ladite pièce tubulaire.

3. Procédé selon l'une quelconque des revendication 1 et 2, caractérisé par le fait que ladite pièce tubulaire comporte à son extrémité des surfaces d'appui frontales (17) venant buter contre la paroi de fond interne de la cavité du corps (1) de l'élément de connecteur.

4. Procédé selon l'une quelconque des revendications précédentes, caractérisé par le fait que l'on réalise ledit épaulement (6) au fond d'un chanfrein (11) de la face d'extrémité (10) du contact central.

5. Procédé selon la revendication 4 caractérisé par le fait que l'on réalise ledit épaulement (6) par repoussage.

6. Procédé selon l'une quelconque des revendications précédentes, caractérisé par le fait que l'on réalise au préalable sur le contact central au voisinage de son extrémité (10) une pluralité de fentes longitudinales (12) lui conférant une élasticité radiale.

## Patentansprüche

1. Herstellungsverfahren eines Elements für Koaxialverbinder mit einem rohrförmigen Körper (1), der einen inneren Hohlraum aufweist, mit einem Stift (2), der axial innerhalb dieses Körpers durch eine Perle (3) aus dielektrischem Material, insbesondere Glas, fixiert ist, wobei dieser axiale Stift gegenüber dem von der Perle verschlossenen Endbereich dieses Körpers vorspringt, mit einem Zentralkontakt (4), der eine axiale Ausnehmung (5) für seine Anlage um den Stift im Inneren des Körpers aufweist und mit einem Isolator (9) zwischen diesem Zentralkontakt und der Wandung des Hohlraums des rohrförmigen Körpers, dadurch gekennzeichnet, daß man an dem Zentralkontakt (4) in Nähe seines Endbereiches (10), der für ein Umfassen des axialen Stiftes (2) ausgelegt ist, eine ringförmige Schulter (6) ausbildet, die in den Innenraum der axialen Ausnehmung (5), mit der der Zentralkontakt (4) versehen ist, vorspringt, daß man innerhalb des Körpers (1) den Zentralkontakt (4) um den axialen Stift (2) herum anordnet, daß man die Schulter (6) des Zentralkontaktes (4) in den Stift einpreßt, in dem um den Zentralkontakt ein rohrförmiges Teil (14) angeordnet wird, daß auf diesen unter der Wirkung einer peripheren Hülse (18) in der Zone, in der die Schulter vorgesehen ist, umfängliche Kräfte ausübt, die nach innen gegen den Stift gerichtet sind, daß man das rohrförmige Teil entfernt und daß man einen Isolator (9) in den Körper (1) um den Zentralkontakt anordnet.

2. Verfahren nach Anspruch 1, dadurch gekennzeichnet, daß das rohrförmige Teil einen inneren, zylindrischen Bereich (15), der in Anlage an den Zentralkontakt gelangt und einen äußeren, kegelstumpfförmigen Bereich (16) aufweist, auf der ein entsprechender kegelstumpfförmiger Bereich der Hülse (18), die außen um das rohrförmige Teil aufgeschoben wird, gleitet.

3. Verfahren nach Anspruch 1 oder 2, dadurch gekennzeichnet, daß das rohrförmige Teil an seinem Endbereich frontale Anlageflächen (17) aufweist, die gegen die Wand des inneren Bodens des Hohlraums des Körpers (1) des Verbinderelements anschlagen.

4. Verfahren nach einem der vorangegangenen Ansprüche, dadurch gekennzeichnet, daß man die Schulter (6) am Boden einer Fase (11) der Fläche des Endbereichs (10) des Zentralkontaktes ausbildet.

5. Verfahren nach Anspruch 4, dadurch gekennzeichnet, daß die Schulter (6) durch Drükken hergestellt wird.

6. Verfahren nach einem der vorangegangenen Ansprüche, dadurch gekennzeichnet, daß man zuvor auf dem Zentralkontakt in Nähe seines Endbereichs (10) eine Vielzahl von longitudinalen Schlitzen (12) vorsieht, die ihm eine radiale Elastizität verleihen.

## Claims

1. A method of producin a coaxial connector member of the type which has a tubular body (1) exhibiting an inner cavity, a rod (2), fixed axially in the said body by a bead (3) of dielectric matter, especially glass, the said axial rod projecting from that end of the said body which is closed off by the said bead, a central contact (4) which exhibits an axial hollow (5) for engagement of it round the said rod inside the said body, and an insulator (9) between the said central contact and the wall of the cavity in the said body, characterized by the fact that upon the said central contact (4) in the vicinity of that end (10) of it which is intended for being engaged round the said axial rod (2) an annular shoulder (6) is created, which projects inwards into the axial hollow (5) with which the central contact is provided, that the said central contact (4) is engaged round the said axial rod (2) with in the said body (1), that the said shoulder (6) on the central contact (4) is embedded in the said rod by engaging round the central contact a tubular piece (14) which under the action of a peripheral sleeve (18) in the zone exhibiting the said shoulder is capable of exerting upon the central contact peripheral forces directed inwards against the rod, that the said tubular piece is withdrawn and that an insulator (9) is put into place within the said body (1) round the central contact.

2. A method as in Claim 1, characterized by the fact that the said tubular piece has an inner cylindrical bearing surface (15) which comes to bear against the central contact and an outer frustoconical bearing surface (16) against which a corresponding frustoconical bearing surface on the sleeve (18) in engaging round the outside of the said tubular piece, is caused to slide.

3. A method as in either of the Claims 1 and 2, characterized by the fact that said tubular piece has at the end of it frontal bearing surfaces (17) which are caused to butt against the inner end wall of the cavity in the body (1) of the connector member.

4. A method as in any one of the preceding Claims, characterized by the fact that the said shoulder (6) is produced at the bottom of a bevel (11) in the end face (10) of the central contact.

5. A method as in Claim 4, characterized by the fact that the said shoulder (6) is procuced by embossing.

6. A method as in any one of the preceding Claims, characterized by the fact that on the central contact there is produced beforehand in the vicinity of the end (10) of it a plurality of longitudinal slits (12) which confer upon it a radial elasticity.
